# EUROPÄISCHE PATENTSCHRIFT

(11) **EP 1 706 597 B1**
(45) Veröffentlichungstag und Bekanntmachung des Hinweises auf die Patenterteilung: **11.03.2009**
(21) Anmeldenummer: 05701049.8
(22) Anmeldetag: 19.01.2005
(51) Int. Cl.: F01D 11/22, F01D 11/02, F04D 29/16

(54) **STRÖMUNGSMASCHINE MIT EINEM AXIAL VERSCHIEBBAREN ROTOR**
GAS TURBINE WITH AXIALLY DISPLACEABLE ROTOR
TURBINE A GAZ AVEC ROTOR AXIALEMENT DEPLACABLE

(30) Priorität: 22.01.2004 EP 04001335
(43) Veröffentlichungstag der Anmeldung: 04.10.2006
(73) Patentinhaber: SIEMENS AKTIENGESELLSCHAFT, 80333 München (DE)
(72) Erfinder: STÖCKER, Bernd, 46147 Oberhausen (DE); REICHERT, Arnd, 45481 Mülheim an der Ruhr (DE)
(86) Internationale Anmeldenummer: PCT/EP2005/000498
(87) Internationale Veröffentlichungsnummer: WO 2005/071229

(56) Entgegenhaltungen:
- WO-A-00/28190
- US-A- 5 056 986
- US-A1- 2003 223 863

## Beschreibung

Die Erfindung betrifft eine Strömungsmaschine, insbesondere einen axial durchströmten Verdichter für eine Gasturbine, gemäß dem Oberbegriff des Anspruchs 1.

An Generatoren angekoppelte Gasturbinen werden zur Umwandlung von fossiler Energie in elektrische Energie eingesetzt. Eine Gasturbine weist dazu entlang ihrer Rotorwelle einen Verdichter, eine Brennkammer und eine Turbineneinheit auf. Beim Betrieb der Gasturbine saugt der Verdichter Umgebungsluft an und verdichtet diese. Anschließend wird die verdichtete Luft mit einem Brennmittel vermischt und der Brennkammer zugeführt. Dort verbrennt das Gemisch zu einem heißen Arbeitsmedium und strömt dann in die Turbineneinheit, in der Schaufeln vorgesehen sind. Die am Gehäuse der Turbineneinheit befestigten Leitschaufeln lenken dabei das Arbeitsmedium auf die am Rotor befestigten Laufschaufeln, so dass diese den Rotor in eine Drehbewegung versetzen. Die so aufgenommene Rotationsenergie wird dann durch den am Rotor angekoppelten Generator in elektrische Energie umgewandelt. Ferner wird sie zum Antrieb des Verdichters benutzt.

Aus der WO 00/28190 ist eine Gasturbine mit einem Verdichter bekannt, dessen Rotor zur Einstellung des Radialspaltes, welcher zwischen den Spitzen der Turbinenlaufschaufeln und dem Innengehäuse gebildet ist, entgegen der Strömungsrichtung des Arbeitsmediums verschoben wird. Dabei werden die Radialspalte der Turbineneinheit verkleinert, was zu einer wesentlichen Verringerung von Strömungsverlusten in der Turbineneinheit und somit zu einer Wirkungsgradsteigerung der Gasturbine führt. Gleichzeitig werden jedoch die Radialspalte im Verdichter vergrößert, was die Strömungsverluste im Verdichter erhöht. Trotz der Verluste im Verdichter führt die Verschiebung des Rotors zu einer Leistungssteigerung der Gasturbine.

Des Weiteren offenbart die US 5,056,986 eine Gasturbine mit einem Verdichter, in dem alternierend Kränze aus Leitschaufeln und Laufschaufeln hintereinander angeordnet sind. Die Leitschaufeln sind in einem den Rotor umgreifenden Befestigungsring kopfseitig festgelegt und die Laufschaufeln sind jeweils mit Deckbändern ausgestattet, die einen kopfseitigen Deckbandring bilden, welcher dem Gehäuse unter Bildung eines Radialspaltes gegenüberliegt. Die Radialspalte verlaufen dabei in paralleler Richtung zur Drehachse.

Aufgabe der vorliegenden Erfindung ist es, eine Strömungsmaschine mit einem axial verschiebbaren Rotor anzugeben, deren Strömungsverluste bei einer axialen Verschiebung des Rotors zumindest nicht vergrößert werden.

Die Aufgabe wird durch die Merkmale des Anspruchs 1 gelöst. Vorteilhafte Ausgestaltungen sind in den Unteransprüchen angegeben.

Die Lösung der Aufgabe sieht vor, dass das Maß jedes Radialspaltes zwischen dem Ende einer jeden freistehenden Lauf- und Leitschaufel und dem gegenüberliegenden axialen Abschnitt der Führungsfläche mindestens über den Verschiebeweg des Rotors konstant ist und der Radialspalt parallel zur Drehachse des Rotors verläuft. Die Lösung geht dabei von der Erkenntnis aus, dass die Strömungsverluste bei einer Verschiebung des Rotors nicht vergrößert werden, wenn der Radialspalt zwischen feststehenden und rotierenden Komponenten über den Verschiebeweg des Rotors konstant bleibt. Dazu sind im Strömungskanal die den Radialspalt formenden Komponenten, wie das Ende einer Lauf- bzw. Leitschaufel und der ihr gegenüberliegenden Begrenzungs-bzw. Führungsfläche, parallel zur Rotordrehachse ausgebildet. Bei einer Verschiebung des Rotors in Axialrichtung bleibt somit das Maß jedes Radialspaltes konstant. Dies ist insbesondere für einen Strömungskanal eines Verdichters einer Gasturbine von Vorteil.

Somit wurde sich von der bisherigen Einschränkung abgewendet, bei der der von den inneren und äußeren Führungsflächen gebildete axiale Konturverlauf eines Strömungskanals nach rein aerodynamischen Anforderungen ausgelegt und geformt wurde. Der erfindungsgemäße Strömungskanal wurde entsprechend der neuen Anforderung - die Verschiebbarkeit des Rotors bei Einsatz einer freistehenden Beschaufelung - nun gestaltet.

In einer vorteilhaften Weiterbildung ist zumindest teilweise die äußere Führungsfläche für das Strömungsmedium durch die Oberseite der Plattformen der Leitschaufeln gebildet, die dem Leitprofil zugewandt ist. Hierdurch wird erreicht, dass das Strömungsmedium von den Plattformen der Leitschaufeln geführt wird.

In einer weiteren Ausgestaltung ist zumindest teilweise die innere Führungsfläche durch die Oberseite der Plattformen der Laufschaufeln gebildet, die den Laufprofil zugewandt ist. Somit wird das Strömungsmedium von der inneren Führungsfläche geführt.

Wenn die Oberseiten der Plattformen der Lauf- bzw. Leitschaufeln in Axialrichtung gegenüber der Verschieberichtung geneigt sind, so erfolgt die nötige Verjüngung des Strömungskanals in Axialrichtung an den festen Enden der Lauf- bzw. Leitschaufeln. An dieser Stelle ist kein Radialspalt vorhanden, dessen Maß sich aufgrund der Verschiebung des Rotors ändern würde.

Eine vorteilhaft Maßnahme schlägt vor, dass in den axialen Teilabschnitten, in denen Leitprofile angeordnet sind, die innere Führungsfläche zylindrisch und die äußere Führungsfläche geneigt, insbesondere konisch, zur Drehachse verläuft. Die für die Strömungsmaschine notwendige Veränderung des Strömungsquerschnittes des Strömungskanals erfolgt für den betrachteten Teilabschnitt, d.h. für den Leitschaufelkranz, somit jeweils lediglich an der Begrenzungsseite des Strömungskanals, an dem keine Radialspalte existieren.

Gleiches gilt für die vorteilhafte Ausgestaltung eines Laufschaufelkranzes, bei der in den axialen Teilabschnitten, in dem Laufprofile angeordnet sind, die äußere Führungsfläche zylindrisch und die innere Führungsfläche geneigt, insbesondere konisch, zur Drehachse verläuft. Dabei wird unter einer geneigten Führungsfläche verstanden, dass die von der zylindrischen Form abweichende Führungsfläche den Querschnitt des Strömungskanals in Axialrichtung divergierend oder konvergierend ausbildet.

Besonders bevorzugt ist die alternierende Aneinanderreihung von vorstehend ausgebildeten Leitschaufelkränzen und Laufschaufelkränzen, so dass sowohl die inneren als auch für die äußeren Führungsfläche jeweils einen in Axialrichtung "wellenförmigen" Konturverlauf aufweisen, d.h. in Axialrichtung wechseln sich geneigte und zylindrische Konturen der Führungsflächen ab, wobei innerhalb eines Teilabschnittes einer zylindrischen Kontur jeweils eine geneigte Kontur gegenüberliegt und umgekehrt. Dies führt zu jeweils zu einer wechselseitigen Änderung der inneren und äußeren Führungsflächen des Strömungskanals. Insbesondere wendet sich diese Ausgestaltung von der rein aerodynamischen Auslegung des Strömungskanals ab.

Besonders vorteilhaft ist die Ausgestaltung, bei der die äußere Führungsfläche und der sich in Axialrichtung erstreckende Abschnitt der Führungsfläche, der den freien Enden der Laufschaufel eines Laufschaufelkranzes gegenüberliegt, mittels eines Führungsringes gebildet wird. Somit ist eine einfache und kostengünstige Ausgestaltung möglich.

Besonders vorteilhaft ist die Strömungsmaschine als ein axial durchströmter Verdichter einer Gasturbine ausgebildet. Die Axialverschiebung des Rotors entgegen der Strömungsrichtung des Strömungsmediums führt in der Turbineneinheit zu sich verkleinernden und wirkungsgradsteigernden Radialspalten, wohingegen die Radialspalte im Verdichter konstant bleiben. Strömungsverluste im Verdichter werden somit trotz der Verschiebung des gemeinsamen Rotors konstant gehalten. Generell führt dies zu einer weiter gesteigerten Leistungsabgabe, verglichen mit der des Standes der Technik.

Die Erfindung wird anhand von Zeichnungen erläutert. Dabei zeigen die Figuren:
- Fig. 1: Eine Gasturbine in einem Längsteilschnitt,
- Fig. 2: eine abschnittsweise zylindrische Kontur eines Strömungskanals eines Verdichters,
- Fig. 3: die Kontur des Strömungskanals gemäß Fig. 2 mit einem axial verschobenen Rotor,
- Fig. 4: die Kontur eines Strömungskanals des weiteren Verdichters.

Die Fig. 1 zeigt eine Gasturbine 1 in einem Längsteilschnitt. Sie weist im Inneren einen um eine Drehachse 2 drehgelagerten Rotor 3 auf, der auch als Turbinenläufer oder Rotorwelle bezeichnet wird. Entlang des Rotors 3 folgen aufeinander ein Ansauggehäuse 4, ein Verdichter 5, eine torusartige Ringbrennkammer 6 mit mehreren koaxial angeordneten Brennern 7, eine Turbineneinheit 8 und das Abgasgehäuse 9.

Im Verdichter 5 ist ein ringförmiger Verdichterkanal 10 vor gesehen, der sich in Richtung der Ringbrennkammer 6 im Querschnitt verjüngt. Am brennkammerseitigen Ausgang des Verdichters 5 ist ein Diffuser 11 angeordnet, der mit der Ringbrennkammer 6 in Strömungsverbindung steht. Die Ringbrennkammer 6 bildet einen Verbrennungsraum 12 für ein Gemisch aus einem Brennmittel und verdichteter Luft. Ein in der Turbineneinheit 8 angeordneter Heißgaskanal 13 ist mit dem Verbrennungsraum 12 in Strömungsverbindung, wobei dem Heißgaskanal 13 das Abgasgehäuse 9 nachgeordnet ist.

Im Verdichterkanal 10 und im Heißgaskanal 13 sind jeweils Schaufelkränze angeordnet. Abwechselnd folgt einem aus Leitschaufeln 14 gebildeten Leitschaufelkranz 15 jeweils ein aus Laufschaufeln 16 gebildeter Laufschaufelkranz 17. Die feststehenden Leitschaufeln 14 sind dabei mit einem oder mehreren Leitschaufelträgern 18 verbunden, wohingegen die Laufschaufeln 16 mittels einer Scheibe 19 am Rotor 3 befestigt sind.

Die Turbineneinheit 8 weist einen sich konisch erweiternden Heißgaskanal 13 auf, dessen äußere Führungsfläche 21 sich konzentrisch in Strömungsrichtung des Arbeitsfluids 20 erweitert. Die innere Führungsfläche 22 ist dagegen im wesentlichen parallel zur Drehachse 2 des Rotors 3 ausgerichtet. Die Laufschaufeln 16 weisen an ihren freien Enden Anstreifkanten 29 auf, die mit den ihr gegenüberliegenden äußeren Führungsflächen 21 einen Radialspalt 23 bildet.

Während des Betriebs der Gasturbine 1 wird vom Verdichter 5 durch das Ansauggehäuse 4 Luft angesaugt und im Verdichterkanal 10 verdichtet. Die am brennerseitigen Ende des Verdichters 5 bereitgestellt Luft L wird durch den Diffusor 11 zu den Brennern 7 geführt und dort mit einem Brennmittel vermischt. Das Gemisch wird dann unter Bildung des Arbeitsfluids 20 im Verbrennungsraum 10 verbrannt. Von dort aus strömt das Arbeitsfluid 20 in den Heißgaskanal 13. An den in der Turbineneinheit 8 angeordneten Laufschaufeln 16 entspannt sich das Arbeitsfluid 20 impulsübertragend, so dass der Rotor 3 angetrieben wird und mit ihm eine an ihn angekoppelte Arbeitsmaschine (nicht dargestellt).

Ein eintrittsseitiges Verdichterlager 32 dient neben der Axial- und Radiallagerung als Verstelleinrichtung für eine Verschiebung des Rotors. Dabei wird zur Leistungssteigerung der Gasturbine 1 der Rotor 2 im stationären Zustand von einer Ausgangslage in eine stationäre Betriebslage entgegen der Strömungsrichtung des Arbeitsfluids 20, in Fig. 1 nach links, verschoben. Dadurch wird der in der Turbineneinheit 8 von Laufschaufeln 16 und der äußeren Führungsfläche 21 gebildete Radialspalt 23 verkleinert. Dies führt zu einer Verminderung der Strömungsverluste in der Turbineneinheit 8 und somit zu einer Wirkungsgradsteigerung der Gasturbine 1.

In Fig. 2 ist ein Abschnitt des Ringkanals des Verdichters 5 mit zwei Laufschaufelkränzen 17 und mit einem dazwischenliegenden Leitschaufelkranz 15 dargestellt. Der Ringkanal ist dabei als Strömungskanal 24 für das Strömungsmedium 26 Luft ausgebildet. Die äußere Führungsfläche 21 ist in Fig. 2 und Fig. 3 mit der äußeren Begrenzungsfläche 37 und die innere Führungsfläche 22 mit der inneren Begrenzungsfläche 36 identisch.

In Fig. 2 befindet sich der Rotor 3 in seiner Ausgangslage. Die Leitschaufeln 14 des Leitschaufelkranzes 15 sind an einer außenliegenden Wand drehfest befestigt, wohingegen die Laufschaufeln 16 an dem Rotor 3 des Verdichters 3 angeordnet sind. Jede Laufschaufel 16 weist an ihrem festen Ende jeweils eine Plattform 25 auf, deren Oberflächen den Verdichterkanal 10 nach innen begrenzen. Ebenso weist jede Leitschaufel 14 an ihrem festen Ende eine Plattform 25 auf, die den Verdichterkanal 10 nach außen hin begrenzen. Von der Plattform 25 der Laufschaufel 16 (bzw. der Leitschaufel 14) aus erstreckt sich ein Laufprofil 27 (bzw. ein Leitprofil 28) in den Verdichterkanal 10 hinein, welches beim Betrieb des Verdichters 5 die Luft L verdichtet. Die freien Enden der Lauf- bzw. Leitprofile 27, 28, welche den plattformseitigen Enden gegenüberliegen, sind als Anstreifkanten 29 ausgebildet und liegen unter Bildung des Radialspaltes 23 jeweils Führungsringen 30 gegenüber.

In Axialrichtung gesehen ist in einem Teilabschnitt, d. h. die axiale Länge eines Schaufelkranzes einschließlich eines später erläuterten Verschiebewegs V, der Radialspalt 23 jeweils parallel zu Drehachse 2 ausgerichtet, d.h. der Führungsring 30 und die Anstreifkante 29 erstrecken sich zylindrisch zur Drehachse 2. Die im Teilabschnitt angeordneten Plattformen 25 hingegen sind jeweils zur Drehachse 2 des Rotors 3 geneigt, so dass in Axialrichtung betrachtet sich eine Verjüngung des Strömungskanals 24 ergibt. Es ergibt sich eine zylindrische Kontur des Strömungskanals 24 in den Bereichen der sich radial gegenüberliegenden feststehenden und rotierenden Komponenten, die in Axialrichtung gesehen abschnittsweise und Radialrichtung innerhalb bzw. außerhalb der Leit- bzw. Laufprofile liegen. Somit verläuft in Axialrichtung sowohl die äußere Führungsfläche 21 als auch innere Führungsfläche 22 abwechselnd zylindrisch und geneigt zur Drehachse 2 des Rotors 3, wobei der zylindrischen Führungsfläche 21, 22 jeweils in Radialrichtung des Rotors 3 betrachtet einer geneigten Führungsfläche 21, 22 gegenüberliegt.

In Fig. 3 ist der Rotor 3 gegenüber den drehfesten Komponenten der Gasturbine 1 entgegen der Strömungsrichtung des Strömungsmediums 26 in seine stationäre Betriebslage verschoben. Zum Vergleich ist seine Ausgangslage in gestrichelter Linienart angedeutet. Trotz der Verschiebung des Rotors 3 bleibt das Maß des Radialspaltes 23 konstant, so dass die Strömungsverluste im Verdichter 5 nicht vergrößert werden. Dazu ist über die axiale Länge eines Abschnitts A der Führungsring 30 und die Anstreifkante 29 parallel zur Drehachse 2 des Rotors ausgebildet. Der Abschnitt A setzt sich dabei aus der axialen Länge der Anstreifkanten 29 und dem axialen Verschiebeweg V zusammen. Verglichen mit der Lösung des Standes der Technik führt die neue Lösung zu einer weiteren Leistungssteigerung der Gasturbine 1, da mit der Verschiebung des Rotors 3 die im Verdichter 5 entstehenden Verluste konstant geblieben sind.

Fig. 4 zeigt einen Ausschnitt aus dem Strömungskanal 26 des Verdichters 3, bei dem jede Leitschaufel 14 an ihrem dem Rotor 3 zugewandten Ende jeweils eine zweite Plattform 31 aufweist. Die weiteren Plattformen 31 der Leitschaufeln 14 des Leitschaufelkranzes 15 bilden dabei einen den Rotor 3 umgreifenden Ring. Die dem Leitprofil 28 zugewandte Oberflächen der weiteren Plattformen 31 bilden für das Strömungsmedium 26 die innere Führungsfläche 22. Eine der Führungsflächen 22 abgewandte Rückseite 34 der Plattform 31, 34 liegt einer Begrenzungsfläche 36 gegenüber. Zwischen der Rückseite 34 der Plattform 31 und der Begrenzungsfläche 36 ist der zur Drehachse 2 parallel verlaufende Radialspalt 23 gebildet.

Die Laufschaufeln 16 sind an den Scheiben 19 des Rotors 3 befestigt. Dabei weisen die Laufschaufeln 16 zwischen dem Laufprofil 27 und der Scheibe 19 Plattformen 25 auf, deren Oberflächen dem Laufprofil 27 zugewandt sind. Sie sind als innere Führungsflächen 22 und gleichzeitig als Begrenzungsflächen 36 für den Verdichterkanal 10 ausgebildet und begrenzen den Strömungskanal 24. Jedes Laufprofil 27 weist weitere Plattformen 31 an ihren freien Enden auf, deren dem Laufprofil 27 zugewandte Oberfläche als innere Führungsflächen 22 den Strömungskanal 24 formen. Die weiteren Plattformen 31 weisen an ihrer der Führungsfläche 21, 22 gegenüberliegenden Rückseite 34 jeweils eine Umfangsfläche auf, die der Begrenzungsfläche 36 des Ringkanals 10 gegenüberliegt. Dadurch wird hier zwischen der inneren Begrenzungsfläche 36 und der innere Führungsfläche 22 der Radialspalt 23 geformt, der in Axialrichtung gesehen parallel zur Drehachse 2 des Rotors 3 verläuft. Im Radialspalt 23 ist jeweils eine Labyrinthdichtung 38 ängeordnet, die Strömungsverluste im Strömungsmedium 26 verhindert.

Sind an den Enden der Leitschaufeln 14 bzw. Laufschaufeln 16 weitere Plattformen 31 vorgesehen, so müssen die Führungsflächen 21, 22 nicht mehr zylindrisch zur Drehachse 2 geformt sein, da nicht sie den Radialspalt 23 begrenzen. Nur die Rückseite 34 der weiteren Plattformen 31 muss hier zylindrisch geformt sein, damit bei der Verschiebung des Rotors 3 der Radialspalt 23 konstant bleibt.

Ferner ist ein Strömungskanal 24 denkbar, in dem Leitschaufeln 16 mit weiteren Plattformen 31 einen Leitschaufelkranz 15 bilden, dem ein Laufschaufelkranz 17 mit freistehenden Laufschaufeln 16 folgt.

## Patentansprüche

1. Strömungsmaschine, insbesondere ein axial durchströmter Verdichter (5) für eine Gasturbine (1),
mit einem axial verschiebbaren Rotor (3) und
mit einem in einem Gehäuse vorgesehenen Ringkanal, der zwischen einer drehfesten äußeren Führungsfläche (21, 22) und einer am Rotor (3) angeordneten inneren Führungsfläche (21, 22) einen ringförmigen sich in Axialrichtung verjüngenden Strömungskanal (24) bildet,
mit mindestens einem im Ringkanal angeordneten feststehenden Kranz (15) aus Leitprofilen (28) und mit mindestens einem Kranz (17) aus am Rotor befestigten Laufprofilen (27), die sich jeweils zwischen einer Plattform (25) und einem der Plattform (25) gegenüberliegendem freistehendem Ende einer Lauf- bzw. Leitschaufel (14, 16) erstrecken,
wobei das Ende jeder Lauf- und Leitschaufel (14, 16) jeweils einem axialen Abschnitt (A) einer der beiden Führungsfläche (21, 22) jeweils unter Bildung eines Radialspaltes (23) gegenüberliegt,
**dadurch gekennzeichnet, dass**
das Maß jedes Radialspaltes (23) zwischen dem Ende einer jeden Lauf- bzw. Leitschaufel (14, 16) und dem gegenüberliegenden axialen Abschnitt (A) der Führungsfläche (21, 22) mindestens über den Verschiebeweg des Rotors (3) konstant ist und der Radialspalt (23) parallel zur Drehachse (2) des Rotors (3) verläuft.

2. Strömungsmaschine nach Anspruch 1,
**dadurch gekennzeichnet, dass**
zumindest teilweise die äußere Führungsfläche (21) durch die Oberseite der Plattformen (25) der Leitschaufeln (14) gebildet ist, die dem Leitprofil (28) zugewandt ist.

3. Strömungsmaschine nach Anspruch 1 oder 2,
**dadurch gekennzeichnet, dass**
zumindest teilweise die innere Führungsfläche (22) durch die Oberseite der Plattformen (25) der Laufschaufeln (16) gebildet ist, die dem Laufprofil (27) zugewandt ist.

4. Strömungsmaschine nach Anspruch 2 und 3,
**dadurch gekennzeichnet, dass**
die Oberseiten der Plattformen (25) der Lauf- bzw. Leitschaufeln (14, 16) in Axialrichtung gegenüber der Verschieberichtung V geneigt sind, so dass sich der Strömungskanal (24) in Axialrichtung verjüngt.

5. Strömungsmaschine nach zumindest einem der vorangehenden Ansprüche,
**dadurch gekennzeichnet, dass**
die innere Führungsfläche (21) in den axialen Teilabschnitten, in denen Leitprofile angeordnet sind, zylindrisch und die äußere Führungsfläche geneigt, insbesondere konisch, zur Drehachse verläuft.

6. Strömungsmaschine nach zumindest einem der vorangehenden Ansprüche,
**dadurch gekennzeichnet, dass**
die äußere Führungsfläche (21) in den axialen Teilabschnitten, in dem Laufprofile angeordnet sind, zylindrisch und die innere Führungsfläche geneigt, insbesondere konisch, zur Drehachse verläuft.

7. Strömungsmaschine nach Anspruch 5 und 6,
**dadurch gekennzeichnet, dass**
die Teilabschnitte in Strömungsrichtung gesehen alternierend angeordnet sind.

8. Strömungsmaschine nach zumindest einem der vorangehenden Ansprüche,
**dadurch gekennzeichnet, dass**
die äußere Führungsfläche (21) und der sich in Axialrichtung erstreckende Abschnitt A der äußeren Führungsfläche (21), der den Enden der Laufschaufel (16) eines Laufschaufelkranzes (17) gegenüberliegt, mittels eines Führungsrings (30) gebildet wird.

9. Strömungsmaschine nach einem der vorhergehenden Ansprüche,
**dadurch gekennzeichnet, dass**
die Strömungsmaschine als ein axial durchströmter Verdichter (5) einer Gasturbine (1) ausgebildet ist.

## Claims

1. Turbomachine, in particular an axial-flow compressor (5) for a gas turbine (1),
having an axially displaceable rotor (3) and
having an annular duct which is provided in a casing and forms an annular flow duct (24), narrowing in the axial direction, between a rotationally fixed outer guide surface (21, 22) and an inner guide surface (21, 22) arranged on the rotor (3),
having at least one fixed ring (15) of guide profiles (28), which is arranged in the annular duct, and having at least one ring (17) of moving profiles (27) fastened to the rotor, said profiles extending in each case between a platform (25) and an exposed end, opposite the platform (25), of a moving or guide blade (14, 16), respectively,
the end of each moving and guide blade (14, 16) being opposite a respective axial section (A) of one of the two guide surfaces (21, 22), with a respective radial gap (23) being formed,
**characterized in that** the size of each radial gap (23) between the end of each moving or guide blade (14, 16) and the opposite axial section (A) of the guide surface (21, 22) is constant at least over the displacement distance of the rotor (3), and the radial gap (23) runs parallel to the rotation axis (2) of the rotor (3).

2. Turbomachine according to Claim 1, **characterized in that** the outer guide surface (21) is formed at least partly by the top side of the platforms (25) of the guide blades (14), this top side facing the guide profile (28).

3. Turbomachine according to Claim 1 or 2, **characterized in that** the inner guide surface (22) is formed at least partly by the top side of the platforms (25) of the moving blades (16), this top side facing the moving profile (27).

4. Turbomachine according to Claims 2 and 3, **characterized in that** the top sides of the platforms (25) of the moving and guide blades (14, 16), respectively, are inclined in the axial direction relative to the displacement direction V, so that the flow duct (24) narrows in the axial direction.

5. Turbomachine according to at least one of the preceding claims, **characterized in that**, in the axial sections in which guide profiles are arranged, the inner guide surface (22) runs cylindrically and the outer guide surface runs inclined, in particular conically, relative to the rotation axis.

6. Turbomachine according to at least one of the preceding claims, **characterized in that**, in the axial sections in which moving profiles are arranged, the outer guide surface (21) runs cylindrically and the inner guide surface runs inclined, in particular conically, relative to the rotation axis.

7. Turbomachine according to Claims 5 and 6, **characterized in that** the sections are arranged alternately as viewed in the direction of flow.

8. Turbomachine according to at least one of the preceding claims, **characterized in that** the outer guide surface (21) and that section A of the outer guide surface (21) which is opposite the ends of the moving blade (16) of a moving-blade ring (17) are formed by means of a guide ring (30).

9. Turbomachine according to one of the preceding claims, **characterized in that** the turbomachine is designed as an axial-flow compressor (5) of a gas turbine (1).

## Revendications

1. Turbomachine, notamment compresseur (5) à circulation axiale pour une turbine (1) à gaz, comprenant un rotor (3) pouvant coulisser axialement et un canal annulaire qui est prévu dans un carter et qui forme, entre une surface (21, 22) de guidage extérieure fixe en rotation et une surface (21, 22) de guidage intérieure disposée sur le rotor (3), un canal (24) d'écoulement de forme annulaire et se rétrécissant dans la direction axiale,
comprenant au moins une couronne (15) fixe, disposée dans le canal annulaire de profils (28) directeurs et au moins une couronne (17) constituée de profils (27) mobiles fixés au rotor et s'étendant respectivement entre une plateforme (25) et une extrémité libre opposée à la plateforme, (25) d'une aube (14, 16) mobile ou directrice,
dans laquelle l'extrémité de chaque aube (14, 16) mobile et directrice est opposée respectivement à un tronçon (A) axial de l'une des deux surfaces (21, 22) de guidage, en formant notamment respectivement un intervalle (23) radial,
**caractérisée en ce que**
la valeur de chaque intervalle (23) radial entre l'extrémité d'une aube (14, 16) mobile ou directrice et le tronçon (A) axial opposé de la surface (21, 22) de guidage est constant au moins sur le trajet de coulissement du rotor (3) et l'intervalle (23) radial s'étend parallèlement à l'axe (2) de rotation du rotor (3).

2. Turbomachine suivant la revendication 1,
**caractérisée en ce que**
au moins en partie la surface (21) de guidage extérieure est formée par le côté supérieur des plateformes (25) des aubes (14) directrices, qui est tourné vers le profil (28) directeur.

3. Turbomachine suivant la revendication 1 ou 2,
**caractérisée en ce que**
au moins en partie la surface (22) de guidage intérieure est formée par le côté supérieur des plateformes (25) des aubes (16) mobiles, qui est tourné vers le profil (27) mobile.

4. Turbomachine suivant la revendication 2 et 3,
**caractérisée en ce que**
les côtés supérieurs des plateformes (25) des aubes (14, 16) mobiles et directrices sont inclinés dans la direction axiale par rapport à la direction V de coulissement de sorte que le canal (24) d'écoulement se rétrécit dans la direction axiale.

5. Turbomachine suivant au moins l'une des revendications précédentes,
**caractérisée en ce que**
la surface (21) de guidage intérieure est dans les tronçons partiels axiaux dans lesquels sont disposés des profils directeurs, cylindrique et la surface de guidage extérieure est inclinée, notamment coniquement, par rapport à l'axe de rotation.

6. Turbomachine suivant au moins l'une des revendications précédentes,
**caractérisée en ce que**
la surface (21) extérieure de guidage est, dans les tronçons axiaux partiels dans lesquels sont disposés des profils mobiles, cylindrique et la surface de guidage intérieure est inclinée, notamment coniquement, par rapport à l'axe de rotation.

7. Turbomachine suivant la revendication 5 ou 6,
**caractérisée en ce que**
les tronçons partiels alternent considérés dans la direction d'écoulement.

8. Turbomachine suivant au moins l'une des revendications précédentes,
**caractérisée en ce que**
la surface (21) de guidage extérieure et le tronçon A s'étendant dans la direction axiale de la surface (21) de guidage extérieure, qui est opposée aux extrémités des aubes (16) mobiles d'une couronne (17) d'aubes mobiles est formée au moyen d'un anneau (30) de guidage.

9. Turbomachine suivant l'une des revendications précédentes,
**caractérisée en ce que**
la turbomachine est constituée sous la forme d'un compresseur (5) à circulation axiale d'une turbine (1) à gaz.
